# EUROPÄISCHE PATENTSCHRIFT

(11) **EP 0 328 875 B1**
(45) Veröffentlichungstag und Bekanntmachung des Hinweises auf die Patenterteilung: **30.03.1994**
(21) Anmeldenummer: 89100563.9
(22) Anmeldetag: 13.01.1989
(51) Int. Cl.: B65H 3/30

(54) **Verfahren und Vorrichtung zum Vereinzeln von ebenen Teilen**
Method and apparatus for separating flat articles
Procédé et dispositif de séparation d'articles plans

(30) Priorität: 18.02.1988 DE 3804946
(43) Veröffentlichungstag der Anmeldung: 23.08.1989
(73) Patentinhaber: Tetra Laval Holdings & Finance SA, 1009 Pully (CH)
(72) Erfinder: Reil, Wilhelm, D-6142 Bensheim 1 (DE)
(74) Vertreter: Weber, Dieter, Dr.

(56) Entgegenhaltungen:
- DE-A- 1 902 794
- DE-A- 3 607 642
- DE-U- 8 306 984
- FR-A- 1 514 371
- GB-A- 2 132 174
- US-A- 2 723 602
- US-A- 2 744 551
- US-A- 4 093 207

## Beschreibung

Die Erfindung betrifft ein Verfahren und auch eine Vorrichtung zum Vereinzeln von ebenen Teilen, die in einem Stapel vorzugsweise etwa horizontal übereinanderliegen und an gegenüberliegenden Rändern durch Auflagenocken unterstützt werden, wobei wenigstens ein unteres Teil einseitig horizontal so weit über den Auflagenocken der einen Seite verschoben wird, bis es die Unterstützung von diesem Auflagenocken verloren hat und herunterhängt und dann entgegengesetzt auch von dem Auflagenocken der anderen Seite fortgeschoben wird und herunterfällt.

Obgleich sich die Erfindung auf das Abtrennen von einem bis fünf, z.B. drei ebenen Teilen und auf das Vereinzeln der ebenen Teile allgemein bezieht, wird das Neue der Erfindung nachfolgend zum besseren Verständnis und zum besseren Vorstellen anhand von Zuschnitten aus Papier, Karton oder dergleichen für die Herstellung von Flüssigkeitspackungen beschrieben.

Es ist bekannt, Flüssigkeitspackungen auf mit Kunststoff beidseitig beschichtetem Trägermaterial, z.B. Papier, Karton oder dergleichen, herzustellen. Bei diesen Packungen wird mittels einer Längssiegelnaht aus einem flachliegenden Zuschnitt eine Hülse geformt und flachliegend, daher bis zu diesem Zustand auch als "Zuschnitt" bezeichnet, einer Aufrichtstation zugeführt, wo die Hülse in ihre Endgestalt aufgefaltet und einer Maschine mit mindestens einem Dornrad zugeführt wird, in welcher einseitig ein Deckel aus Kunststoff ohne Trägermaterial angespritzt, die somit einseitig verschlossene Packung gefüllt und danach auf der gegenüberliegenden Seite durch Faitung mit einem Boden verschlossen, abtransportiert und umverpackt wird.

Für solche Packungsherstellungsmaschinen sind verschiedene Auffaltvorrichtungen und Magazine vorgeschlagen worden. Man hat z.B. daran gedacht, die Packungen von einer laufenden Bahn dadurch herzustellen, daß die von einer Rolle abgezogene Papierbahn Zuschnitt für Zuschnitt vereinzelt, zur Hülse geformt, aufgefaltet und dann dem Dorn des Dornrades zugeführt wird.

Da auf dem Markt die Einwegpackungen für Flüssigkeiten, z.B. Milch, Säfte, aus Papier sich zunehmender Beliebtheit erfreuen, so daß auf dem Markt immer größere Mengen dieser Art Packungen angeboten werden, müssen Herstellungsmaschinen mit größeren Leistungen geschaffen werden.

Wenn einer Packungsmaschine Zuschnitte (z.B. in Hülsenform) stapelweise zugeführt werden, kann das Vereinzeln problematisch werden.

Papier ist bekanntlich ein nachgiebiges Material, auch wenn es mit Kunststoff beschichtet ist. Stapelt man nun die Zuschnitte übereinander und lagert man sie mehrere Monate vor der Verarbeitung in der Packungsmaschine, d.h. vor dem Vereinzeln und Auffalten, dann hat sich gezeigt, daß die einzelnen ebenen Teile (z.B. die Zuschnitte) aneinanderkleben und durch ihre gegenseitige Haftreibung das Vereinzeln erheblich erschweren.

Wenn insbesondere die Stapelhöhe der ebenen Teile sehr groß gemacht wird, damit beispielsweise eine große Anzahl von Teilen in einem Magazin untergebracht und auf Lager gehalten werden kann, kann es vorkommen, daß das Gewicht der über dem untersten ebenen Teil liegenden Teile eine derart große Haftreibung hervorruft, daß nicht mit Sicherheit gewährleistet werden kann,daß nur ein einziges Teil (z.B. ein einziger Zuschnitt aus Papier) bei der horizontalen Schiebebewegung ergriffen und gelockert wird, sondern daß mit Nachteil zwei oder gar drei ebene Teile aneinanderhaftend ergriffen und beiseite geschoben und damit vom Stapel abgetrennt werden.

Aus der US-A-2,744,551 ist es beim Vereinzeln von einem einzigen Stapel bekannt, das jeweils unterste ebene Teil am Rand durch Auflagenocken horizontal unterstützt zu halten und zum Vereinzeln von dem Auflagenocken in einen gegenüberliegenden Schlitz zu schieben und umgekehrt, so daß erwartet wird, daß das unterste ebene Teil mit Sicherheit einzeln auf Saugeinrichtungen herunterfällt. An eine Anordnung eines nachgeschalteten zweiten Stapels ist hier nicht gedacht und wird auch nicht für notwendig gehalten.

Ähnlich verhält es sich bei dem Vereinzelungsverfahren nach der US-A-2,723,602, wo ebenfalls das unterste ebene Teil, ein Trennstreifen, so verschoben wird, daß er mit Sicherheit einzeln abfällt, ohne daß die Notwendigkeit eines zweistufigen Verfahrens gesehen wird. Nicht allein im Hinblick auf die schwierigen Verschiebebewegungen und zur Durchführung derselben vorgesehenen Vorrichtungen ist mit keinem Wort die Koordinierung nachgeschalteter Baugruppen für Verschiebeeinrichtungen angesprochen.

Aus der US-A-4,093,207 ist es zwar bereits bekannt, Kartonzuschnitte dadurch zu vereinzeln, daß einem ersten oberen Stapel ebener Teile im Abstand darunter ein zweiter Stapel nachgeschaltet ist. Damit sich die Zuschnitte vom oberen Stapel leichter ablösen lassen, sind sie aber gegenüber der Horizontalen unter einem Winkel gehaltert und zwar an den Rändern durch Zuführungswalzen mit längs verlaufenden Reibrippen. Der jeweils unterste Zuschnitt wird von diesen Rippen ergriffen, der Zuschnitt wird etwas durchgebogen und fällt dann von der höherliegenden Walze, wo er seine Unterstützung verliert, nach unten auf den unteren Stapel. Der obere Stapel liegt nur einseitig auf einer schräg angestellten Seitenwandung, während der untere Stapel auf beiden Seiten zwischen vertikalen Wänden angeordnet ist. Anders als der unterste Zuschnitt vom oberen Stapel abgelöst wird, wird er vom unteren mittels Saugern einzeln abgelöst und dann mittels Reibrollen abgefördert.

Dieses Verfahren ist durch den harten Eingriff der auf den Walzen sitzenden Rippen an den Rändern der Zuschnitte nur für ebene Teile einsetzbar, die eine grobere Behandlung erlauben. Außerdem können Fehler beim Abtrennen vom oberen Stapel infolge des starken Durchblegens und Hinüberschieben auf die gegenüberliegende Seite erfolgen, denn dort werden die Zuschnitte ohne Ausweichmöglichkeit über der Walze gegen die Wand gedrückt. Das Vereinzeln vom unteren Stapel mittels Saugern stellt ein aufwendiges Verfahren unter Verwendung anfälliger Maschinenteile dar, so daß ein zuverlässiges Vereinzeln nicht möglich ist und die Leistung des Verfahrens nur eine geringe Stückzahl pro Zeiteinheit zuläßt.

Auch aus der FR-A-1,514,371 ist es bekannt, ebene Teile durch Anordnen zweier Stapel übereinander zu vereinzeln. Ähnlich wie bei dem eben beschriebenen bekannten Verfahren werden auch hier die Zuschnitte mittels genuteter Wellen zum Abtrennen vom oberen Stapel durchgebogen, denn sie können nicht in andere Räume ausweichen, und sie fallen dann auf den unteren Stapel, von dem aus sie mit anderen aufwendigen Mitteln, nämlich Spindeln mit Schraubengewinde, abgezogen werden. Auch hier werden in beiden Stufen unterschiedliche Verfahren und Vereinzelungsmittel verwendet, die nur schwerlich hinsichtlich ihrer Bewegungen miteinander synchronisierbar sind und eine zuverlässige Vereinzelung ohne Fehler mit einfachen Mitteln nicht zulassen.

Der Erfindung liegt daher die Aufgabe zugrunde, die bekannten Verfahren zum Vereinzeln von ebenen Teilen und Vorrichtungen so zu verbessern, daß insbesondere Papierzuschnitte oder Papierhülsen aus einem Stapel - auch bei automatisierter Zuführung der Stapel - zuverlässig und mit vereinfachten Mitteln trotz vergrößerter Leistung der Maschine vereinzelt werden können.

Diese Aufgabe wird erfindungsgemäß für das Verfahren dadurch gelöst, daß zum Vereinzeln insbesondere von Zuschnitten aus Papier, Karton oder dergleichen für die Herstellung von Packungen, das wenigstens eine ebene Teil einem darunter nachgeschalteten, zweiten Stapel zugeführt und von diesem in gleichen Verfahrensschritten wie vom oberen ersten Stapel abgetrennt und dadurch vereinzelt wird. Im Gegensatz zu bekannten Vereinzelungsverfahren, bei welchem ebene Teile (z.B. Fahrkarten) über Reibriemen oder Reibrollen von der Unterseite des Stapels abgezogen werden, geschieht dies erfindungsgemäß durch das beschriebene Verschieben eines oder mehrerer Teile an der Unterseite des oberen Stapels und vorzugsweise im gleichen Bewegungstakt mit gleichen Mitteln und in der gleichen Weise durch Verschieben des nachgeschalteten, darunter angeordneten zweiten Stapels, von dem dann eine Vereinzelung mit Sicherheit und zuverlässig auch dann erfolgt, wenn die Maschine, welche nach diesem Verfahren arbeitet, eine große Stückzahl von ebenen Teilen pro Zeiteinheit zugeführt bekommt.

In dem ersten oder oberen Stapel bzw. bei dem genannten Abtrennvorgang erfolgt sozusagen eine Vorvereinzelung, wenngleich das Wort "Vereinzelung" dann unzutreffend sein kann, wenn in der vorbeschriebenen nachteiligen Weise durch das Gewicht des sehr hohen Stapels nicht verhindert werden kann, daß zwei, drei oder gar vier ebene Teile fest aneinanderhaften und gemeinsam vom Stapel abgetrennt werden. Mit dem erfindungsgemäßen Verfahren überwindet man dieses Problem durch diese sogenannte Vorvereinzelung oder das Abtrennen in der ersten oder sogenannten oberen Station. Das Gewicht der ebenen Teile bzw. der Stapel spielt sowohl bei dem Verfahren als auch bei der Vorrichtung gemäß der Erfindung eine erhebliche Rolle, weshalb von "oben" und "unten" gesprochen wird. Hierbei muß nicht eine exakt in vertikaler Richtung (Lotrichtung) vorgesehene Anordnung des einen Stapels über dem anderen oder der einen Verarbeitungsstation über der anderen vorgesehen sein. Bei jeder Anordnung "übereinander" im Sinne der Erfindung ist aber eine wesentliche vertikale Komponente enthalten. Auch bei einem geneigten Stapel von ebenen Teilen kann man durchaus von oben und unten sprechen.

Durch die Vorvereinzelung oder Abtrennung der ebenen Teile vom oberen Stapel ist also eine Lockerung der ebenen Teile voneinander und damit Überwindung oder Aufhebung der Haftreibung zwischen benachbarten Teilen erfolgt. Dieser Vorgang reicht mit Vorteil bei den meisten Verfahrensvorgängen gemäß der Erfindung aus, so daß von dem nachgeschalteten zweiten, unteren Stapel die ebenen Teile dann mit Sicherheit einzeln von der Unterstützung herausgeschoben werden können. Außerdem hat man bei diesem zweistufigen Verfahren bei dieser Ausführungsform der Erfindung den weiteren Vorteil, daß man den unteren Stapel vorzugsweise nur bis zu einer Höhe von 20 bis 30 ebenen Teilen anwachsen läßt und mit anderen Worten ein Abtrennen weiterer Teile vom ersten oberen Stapel nur dann zuläßt, wenn der untere Stapel nicht höher als die gewünschte Maximalhöhe wird. Deshalb ist es zweckmäßig, wenn bei vorteilhafter weiterer Ausgestaltung der Erfindung die Höhe des unteren Stapels der zu vereinzelnden Teile abgefühlt wird und bei Erreichen einer Maximalhöhe des unteren Stapels das Abtrennen der ebenen Teile von dem darüberliegenden Stapel unterbrochen wird. Der Sensor für die Stapelhöhe gibt ein Signal an eine Steuerung, welches die Zuführung vom oberen Stapel unterbricht, damit das Gewicht der zu vereinzelnden Teile im unteren Stapel nicht zu groß wird.

Während das Vereinzelungsverfahren gemaß der Erfindung auch mit anderen Einrichtungen durchgeführt werden kann, ist es vorstehend als besonders bevorzugt beschrieben, wenn man die zu Anfang beschriebene Schiebebewegung verwendet, bei welcher der Rand eines ebenen Teiles beispielsweise in Anschlag mit einem Schieber gelangt und auf diese Weise horizontal zur Vereinzelung hin- und hergeschoben wird. Durch die Kombination beider Maßnahmen, nämlich des Hin- und Herschiebens über den formschlüssigen Anschlag einerseits und die zweistufige Abtrennung der ebenen Teile andererseits wird die eingangs gestellte Aufgabe besonders gut gelöst, nämlich ebene Teile zuverlässig zu vereinzeln, selbst wenn sie in Gestalt sehr hoher und schwerer Stapel zugeführt werden und durch das hohe Gewicht die jeweils unteren ebenen Teile, wenn sie etwa aus verformbarem Material bestehen, durch hohe Haftreibung gehalten werden.

Erfindungsgemäß hat es sich weiterhin als vorteilhaft erwiesen, wenn die Stapel ebener Teile auf etwa horizontalen Bahnen zum Abtrennen und/oder Vereinzeln in einer gegen die Vertikale geneigten Position bewegt werden. Nach dem Abladen der Stapel ebener Teile beispielsweise in die Magazine einer Puffer-Zuführeinrichtung hat es sich als günstig erwiesen, das Lockern der ebenen Teile untereinander innerhalb eines Stapels schon dadurch zu erreichen, daß man den Stapel verformt, wenn man ihn gegen die Vertikale neigt. Dabei kann es besonders zweckmäßig sein, wenn man den Stapel in zwei etwa senkrecht zueinander liegenden Richtungen aus der Vertikalen neigt. Die Haftungsreibung zwischen den einzelnen Teilen innerhalb des Stapels wird dadurch am ehesten aufgebrochen. Zur Veranschaulichung wird nachstehend bei einem Beispiel beschrieben, daß die oberen ebenen Teile eines Stapels durch das hier beschriebene Neigen in Laufrichtung der Zuführeinrichtung gesehen beispielsweise um 15° entgegen der Laufrichtung und um einen ebenso großen oder anderen Winkel in der Ebene senkrecht zur Laufrichtung verschoben sind. Verschiebt man in einem Stapel von unten nach oben das jeweils obere Teil in Zuführrichtung nach hinten und auch zu einer Seite, dann ergibt sich die beschriebene Neigung, wobei der Stapel dann geometrisch die Gestalt eines Parallelepipedes in Gestalt eines Prismas einnimmt, dessen Grundflächen Parallelogramme sind. Steht der Stapel also exakt in der Vertikalen, dann kann man ihn geometrisch als Quader bezeichnen, ist er im Sinne der Erfindung geneigt, dann hat er die Gestalt eines Prismas mit Parallelogrammen als Grundflächen.

Beschrieben wird auch eine Vorrichtung zum Vereinzeln von ebenen Teilen, die in einem Stapel übereinanderliegen und von am unteren Ende im Abstand der Breite der ebenen Teile paarweise in einer horizontalen Ebene angebrachten Auflagenocken unterstützt sind, mit etwa horizontal bewegbar angetriebenen Ausschiebern, die in einem horizontalen Spalt unter einer Gehäusewandung aufnehmbar beweglich sind, und mit einem zwischen den Auflagenocken befindlichen freien Raum, durch den wenigstens ein ebenes Teil nach einseitig horizontalem Verschieben so weit über den Auflagenocken der einen Seite, bis es die Unterstützung von diesem verloren hat, einseitig herunterhängt und durch den es nach entgegengesetztem Verschieben und Fortschieben vom Auflagenocken der anderen Seite herunterfällt. Hinsichtlich der Vorrichtung wird die Aufgabe erfindungsgemäß dadurch gelöst, daß unter dem ersten Paar von Auflagenocken mit den zugehörigen Ausschiebern als erster Stufe im Abstand eines Teilestapels ein zweites Paar von Auflagenocken mit den zugehörigen Ausschiebern im gleichen Aufbau wie die erste Stufe als zweite Stufe derart angeordnet ist, daß in der zweiten Stufe das unterste Ebene Teil vom unteren Stapel vereinzelt wird. Bei der Herstellung von Flüssigkeitspackungen kann man sich die Packung in Quaderform vorstellen, wobei sie bei den im Handel derzeit befindlichen Milchpackungen ihre Längsrichtung in der Vertikalen hat. Vor dem Füllen und Aufrichten des jeweiligen Packungszuschnittes liegt aber dadurch seine Längsachse fest, zu der parallel auch die Längssiegelnaht der Hülse angeordnet ist, die ebenfalls als ebenes Teil im Sinne der Erfindung verstanden wird. Durch die Längsachse der Hülse versteht sich auch die Länge der Hülse bzw. des Zuschnittes oder des ebenen Teiles und folglich die dazu quer gemessene Breite des ebenen Teiles. Die Gehäusewandungen sind nun bei der Vorrichtung gemäß der Erfindung im Abstand der Breite der zu vereinzelnden ebenen Teile angeordnet und haben kurze oder bei anderen Ausführungsformen auch längere Spalte in der Nachbarschaft der Auflagenocken. Durch die Spalte können entsprechend klein ausgestaltete Ausschieber geschoben werden, im wesentlichen in einer Ebene senkrecht zu den Gehäusewandungen und insbesondere parallel zu der durch zwei gegenüberliegende Auflagenocken eines Paares gebildeten Ebene, die in etwa horizontal liegt. Es versteht sich, daß mit einem solchen Aufbau ein Ausschieber ein zu vereinzelndes ebenes Teil von einem Auflagenocken herunter und in den gegenüberliegenden Spalt schieben kann, so daß das Teil nach Verlassen des Auflagenockens dort seine Unterstützung verloren hat und freitragend herunterhängt, nur von dem gegentiberliegenden Spalt eingeklemmt gehalten.

Durch die Übereinanderanordnung der zwei Nockenpaare ist die Zweistufigkeit des erfindungsgemäßen Verfahrens durchführbar, wobei in der ersten, im allgemeinen oben angeordneten Station, die Abtrennung mindestens eines ebenen Teiles erfolgt, während in der zweiten, darunter angeordneten Station die Abtrennung nur eines einzigen Teiles von der Unterseite des jeweiligen Stapels erfolgt. Der obere Stapel kann mithin bis zu 300 Zuschnitten übereinanderliegend haben, und das obere Paar von Auflagenocken kann benachbart angeordnete Ausschieber aufweisen, die größer und/oder grober ausgestaltet sind. Es kommt nämlich bei dem Abtrennen von ebenen Teilen in der ersten Verfahrensstufe aus dem oberen Stapel nicht so genau darauf an, ob ein einziges ebenes Teil, oder zwei oder sogar bis zu vier Teile gleichzeitig vom oberen Stapel abgetrennt werden. Es handelt sich bei dieser "Vorvereinzelung" also praktisch nur um eine Vorstufe, bei welcher die ebenen Teile voneinander gelockert und die Haftreibung aufgehoben wird. In der darunter angeordneten Vereinzelungsstation sollten dagegen nicht mehr als 30 Zuschnitte übereinander angeordnet sein, um nicht ein Gewicht zu erzeugen, welches wiederum die Hattreibung für die Vereinzelung zu sehr erhöht. Deshalb sind auch die neben den unteren Auflagenocken angeordneten Spalte von geringerer Höhe, und die entsprechenden Ausschieber sind kleiner und feiner ausgestaltet. Die unteren Ausschieber ergreifen also immer nur ein einziges ebenes Teil an seiner Randseite, mit Sicherheit nicht zwei Teile gleichzeitig.

Zweckmäßig ist es erfindungsgemäß auch, wenn im Abstand von dem Paar von gegenüberliegenden Auflagenocken eine Fotozelle vorgesehen ist, die über eine Steuerung elektrisch mit dem Motor einer Stapelzuführeinrichtung mit etwa horizontal bewegbaren Transportmagazinen verbunden ist. Die Fotozelle ist vorzugsweise so angeordnet, daß die zuvor beschriebenen Höhen der Stapel auch nicht überschritten werden, z.B. die Höhe von 30 Teilen im unteren Stapel. Andererseits kann diese oder eine andere Fotozelle auch dafür sorgen, daß beim Verbrauch des vordersten Stapels die Zuführung des nächsten Stapels garantiert wird.

Erfindungsgemäß kann ferner bei einer anderen Ausführungsform die Stapelzuführeinrichtung ein Paar von um Wellen drehbaren Laschenketten aufweisen, wobei die Wellen um vorzugsweise 10° bis 20° gegen die Vertikale in einer ersten Richtung geneigt angeordnet sind und wobei an den Laschenketten über gleichlange Haltearme eine Reihe von Schubstangen angebracht ist, die zu der Vertikalebene senkrecht zur ersten Neigungsrichtung der Wellen zusätzlich um 10° bis 20° angebracht sind. Es ist vorstehend bereits von der Prismaform mit Parallelogrammgrundfläche für die Gestaltung des jeweiligen Stapels gesprochen worden. Durch die Maßnahmen der geneigten Laschenketten einerseits und der Schubstangen andererseits können die Stapel in eben diese Form auf der im übrigen etwa horizontal verlaufenden Förderbahn bewegt werden.

Der Einsatz der Vereinzelungsvorrichtung ist besonders vielseitig, wenn erfindungsgemäß unter dem untersten Paar von gegenüberliegenden Auflagenocken im Abstand ein teilzylindermantelförmiger Korb zur Aufnahme des jeweils vereinzelten untersten Teils stationär angebracht ist. Man kann dann nämlich mittels einer Verteilerschwinge im Falle einer Papierhülse jeweils eine Hülse nach einer Seite in eine Auffaltstation fördern und kurz danach bei der Rückbewegung der Verteilerschwinge die nächste vereinzelte Hülse in die andere Richtung in eine zweite Auffaltstation fördern; eine Bewegung, die wie das Pendeln der Verteilerschwinge eine Förderung vereinzelter Hülsen in zwei Stationen kurz nacheinander bewirkt.

Weitere Vorteile, Merkmale und Anwendungsmöglichkeiten der vorliegenden Erfindung ergeben sich aus der folgenden Beschreibung bevorzugter Ausführungsbeispiele in Verbindung mit den Zeichnungen. Es zeigen:
- Fig. 1: eine perspektivische Darstellung des Schemas der Gesamtvorrichtung zum automatischen Zuführen zu einem vorderen oberen Stapel, Abtrennen von hülsenförmigen Zuschnitten von diesem zu einem unteren Stapel und Weiterfördern der von unterhalb des unteren Stapels vereinzelten Hülsen mittels einer nicht dargestellten Verteilerschwinge bogenförmig zu der einen und kurz danach zu der anderen gegenüberliegenden Auffaltstation einer Packungsmaschine,
- Fig. 2: die Ansicht der Stapelzuführeinrichtung mit Laschenkette und Antriebsmotor, in einer Ansicht entlang der Linie II-II der Fig. 3,
- Fig. 3: eine Draufsicht auf die Stapelzuführeinrichtung, wenn man in Fig. 2 von oben nach unten blickt, und
- Fig. 4 bis 6: schematisch die Vereinzelungsvorrichtung in Förderrichtung der Zuschnitte in verschiedenen Positionen beim Abtrennen bzw. Vereinzeln.

In Fig. 1 sieht man schematisch in der Gesamtansicht links die allgemein mit 1 bezeichnete Stapelzuführeinrichtung, die auch in zwei verschiedenen Ansichten in den Fig. 2 und 3 gezeigt, dort aber nicht mit 1 bezeichnet ist; und in Förderrichtung (Pfeil 2) der Stapel 3, 3′ von Zuschnitten 4 der Fig. 1 rechts die Vereinzelungs- bzw. Abtrennstation mit dem schematisch gezeigten unteren vereinzelten Zuschnitt 4 und dessen gestrichelt gezeigter bogenförmiger Bahn 5 in die Auffaltstation, in welcher der Zuschnitt 4 (ebenes Teil) in die Hülsenform aufgefaltet dargestellt ist.

Zunächst wird die Stapelzuführeinrichtung 1 erläutert.
Man erkennt die drei nebeneinanderliegend und parallel zueinander verlaufenden Auflageschienen 6 in Fig. 1, von denen in den Fig. 2 und 3 nur zwei gezeigt sind. Hierdurch wird eine im wesentlichen horizontal liegende Ebene aufgespannt, die tatsächlich in der Horizontalen liegend gezeigt ist, während senkrecht zu dieser gedachten Ebene, der Oberseite der Auflageschienen 6, auf welcher die Stapel 3 in Richtung 2 geschoben werden, die Wellen 7 des Paares von Laschenketten 8, 8′ liegen, die in Blickrichtung der Fig. 1 um 15° nach hinten geneigt sind. Mit anderen Worten sind die Wellen 7 in einer Ebene aus der Vertikalen oben im Bereich der oberen Laschenkette 8 bezüglich der unteren Laschenkette 8′ nach hinten geneigt, welche senkrecht zu der wirklichen horizontalen Ebene und auch senkrecht zur Förderrichtung 2 liegt. Dadurch liegt auch die die beiden Trums der Ketten 8, 8′ gedachte Verbindungsebene in Blickrichtung der Fig. 1 oben nach hinten geneigt. Wegen der geringen Neigung erkennt man dies an den Stapeln 3 nicht mit bloßem Auge. Über Verbindungsglieder 9 sind Schubstangen 10 mit den Laschenketten 8, 8′ verbunden, die außer in der vorstehend beschriebenen Weise mit ihrer oberen Spitze 11 nicht nur in Blickrichtung der Fig. 1 nach hinten geneigt sind, sondern außerdem auch nach links. Diese zweite Neigung nach links bedeutet also das Einschließen eines Winkels von etwa 15° zwischen der Längsachse der jeweiligen Schubstange 10 mit einer Vertikalen, die senkrecht zur Förderrichtung 2 liegt. Auf diese Weise haben die Stapel 3 die Gestalt von Prismen mit parallelogrammartigen Grundflächen, weil die Hülsen 4 im flachliegenden Zustand rechteckig sind. Gestrichelt sieht man übrigens die Längssiegelnaht 12 der jeweiligen Hülse 4.

In Fig. 1 nicht dargestellt, sichtbar aber in den Fig. 2 und 3, sind die ebenfalls an den Laschenketten 8 und 8′ angebrachten Rückanlagestangen 13, welche mit ihren oberen Enden in Blickrichtung in die Papierebene nach hinten um 15° geneigt sind. Man erkennt aus Fig. 3 unten rechts die zwei L-förmig durch die Rückanlagestangen 13 und die Schubstange 10 aufgespannten Ebenen, welche das Magazin für den jeweiligen Stapel 3 bilden. In Fig. 2 blickt man entgegen der Förderrichtung 2 und sieht einen Stapel 3 mit Zuschnitten 4, die rechts an den Rückanlagestangen 13 liegen und links von einem niedrigen Führungsblech 14 geführt sind. In Fig. 3 ist die Stapelzuführeinrichtung leer ohne Stapel dargestellt. Die linke der Wellen 7 (in Fig. 3) ist die Antriebswelle, über welche die Kettenräder 15, 15′ mittels Getriebemotor 16 angetrieben werden. Es versteht sich, daß bei entsprechender Steuerung des Getriebemotors 16 die einzelnen Stapel 3 von Zuschnitten 4 (ebenen Teile, Hülsen) in Förderrichtung 2 intermittierend um die Länge eines Stapels 3 nach vorn transportiert werden können.

### Vereinzelungsstation

In Fig. 1 ist in Förderrichtung 2 "vorn" auf der rechten Seite dargestellt, d.h. die rechts mit 10 bezeichnete Schubstange bewegt sich längs des rechten Kettenrades im Halbkreis aus der Bahn in Förderrichtung 2 heraus, so daß der rechte Stapel 3, in Fig. 1 der dritte Stapel von links, von den Auflageschienen 6 herunter in das Gehäuse der Vereinzelungsstation vorn hereingeschoben werden kann, welche in den Fig. 4 bis 6 ausführlich dargestellt ist. Der vorderste Stapel wird dabei von der sich aus der Förderbahn 2 herausbewegenden Schubstange 10 gegen die vordere Anschlagstange 17 bewegt, die in den Fig. 4 bis 6 nicht dargestellt, in Fig. 1 aber als stationär befestigt gezeigt ist. Zwischen dem ersten "oberen" Stapel 3 von Zuschnitten 4 und dem zweiten "unteren" Stapel 3′ von Zuschnitten befindet sich ein freier Raum 18, der in der richtigen Proportion zu den Stapeln in Fig. 4 bis 6 gezeigt ist, in Fig. 1 hingegen nur schematisch als kleiner Absatz dargestellt ist. Die Ansicht der Fig. 4 bis 6 ist in Förderrichtung des Pfeiles 2 zu denken. Die linke Gehäusewandung 19 ist länger ausgestaltet als die rechte Gehäusewandung 20, weil auch die Wandung 19 gegen die in der Papierebene der Fig. 4 bis 6 liegende Vertikale um 15° oben links geneigt zu denken ist. In der schematisierten Darstellung der Fig. 4 bis 6 liegen die einzelnen Zuschnitte 4 exakt parallel nebeneinander und etwa senkrecht zu den beiden Gehäusewandungen 19, 20. Tatsächlich aber kann links von der rechten Wandung 20 ein kleiner Spalt zwischen der Wand 20 und dem Stapel 3 keilförmig entstehen, weil insbesondere der obere Stapel 3 in der in zwei Richtungen geneigten Position angeordnet ist.

Der jeweils rechte Rand eines Zuschnittes 4 soll mit 21 und der jeweils linke Rand mit 22 bezeichnet sein. Der jeweils unterste Zuschnitt der Stapel 3, 3′ liegt auf Auflagenocken 23, 23′ für den oberen Stapel 3 und 24 bis 24′ für den unteren Stapel 3′. Die Gehäusewandungen 19, 20 sind im Abstand der Breite B im Gegensatz zur Länge L voneinander angeordnet. Neben den oberen Auflagenocken 23, 23′ ist jeweils ein Spalt 25, 25′ angeordnet, während neben den unteren Auflagenocken 24, 24′ jeweils ein Spalt 26, 26′ angebracht ist. Entsprechend hoch ausgestaltete Ausschieber 27, 27′ sind durch die Spalte 25, 25′ gleitbar in Richtung des horizontalen Doppelpfeiles 28 angeordnet. Diese Ausschieber 27, 27′ sind grober und dicker ausgestaltet als die neben den unteren Auflagenokken 24, 24′ angebrachten und ebenso bewegbaren Ausschieber 29, 29′. Jeder Ausschieber 27, 27′, 29, 29′ ist über Lagerlaschen 30 in Richtung des Doppelpfeiles 28 exakt parallel durch den jeweiligen Spalt bewegbar. Der Antrieb ist schematisch in Fig. 6 dadurch gezeigt, daß eine Lasche 30′ auf jeder Seite (d.h. insgesamt also zwei Laschen 30′) verlängert ist, die beide mit einer Stange 31 miteinander verbunden und über die Kolbenstange 32 eines Luftzylinders 33 in Richtung des Doppelpfeiles 28 bewegbar sind. Dabei drehen die Laschen 30′ um die Drehpunkte 34.

Im Abstand von jedem Paar von gegenüberliegenden Auflagenocken 23, 23′ bzw. 24 und 24′, bei der Darstellung der Fig. 4 bis 6 zwischen diesen beiden Paaren von Auflagenocken ist eine Fotozelle 35 mit Empfänger 36 angebracht, die über eine nicht dargestellte Steuerung elektrisch mit dem Getriebemotor 16 der Stapelzuführeinrichtung 1 verbunden ist.

Im Betrieb arbeitet die Vereinzelungsvorrichtung gemäß der Erfindung so, daß die Fig. 4 als Ausgangspunkt für die Beschreibung genommen werden kann. Es liegt sowohl ein unterer Stapel 3′ von Zuschnitten 4 als auch im Abstand davon ein oberer Stapel 3 an den Rändern 22, 21 der jeweiligen untersten Hülse 4 unterstützt auf den Auflagenocken 24, 24′ für den unteren Stapel 3′ und 23, 23′ für den oberen Stapel 3. Es wird angenommen, gemäß Fig. 4 hat der untere Stapel 3′ eine Höhe von 30 Zuschnitten 4. Die Ausschieber 29, 29′ sind miteinander gekoppelt. Sie beginnen um den Drehpunkt 34 eine Bewegung in Richtung des Pfeiles 28 nach links so, daß die rechte Kante 21 des untersten Zuschnittes 4 erfaßt und von dem rechten Auflagenocken 24′ nach links freigeschoben wird. Hierbei wandert der linke Rand 22 des Zuschnittes 4 in den Spalt 26 hinein, weil dieser durch das Zurückziehen des linken Ausschiebers 29 freigegeben wird. Diese Verschiebung in Richtung des Pfeiles 28 nach links erfolgt solange in Richtung auf die eine, nämlich linke Seite, bis der Zuschnitt 4 die Unterstützung des rechten Auflagenockens 24′ verloren hat und nun in der Darstellung der Fig. 5 freitragend rechs herunterhängt, während er auf der linken Seite im Spalt 26 klemmend gehalten ist.

Nun wird die Bewegungsrichtung der Ausschieber 29, 29′ umgekehrt in Richtung des Doppelpfeiles 28 nach rechts, von der ersten Unterstützung bzw. dem linken Auflagenocken 24 fort nach rechts, so daß der Zustand der Fig. 6 erreicht wird und der Zuschnitt 4 vereinzelt ist. Dieses Spiel setzt sich zwischen den Positionen der Fig. 4, 5 und 6 fort bis der untere Stapel 3′ beispielsweise nur noch aus drei bis vier Zuschnitten besteht. Die nur schematisch in den Fig. 4 bis 6 dargestellte Fotozelle 35 fühlt diesen Zustand des unteren Stapels 3′ ab und gibt ein Signal an die Steuerung der oberen Ausschieber 27, 27′, die nun zum Auffüllen des unteren Stapels 3′ solange in der gleichen Weise arbeiten, wie eben in Verbindung mit den Ausschiebern 29, 29′ beschrieben ist, bis der untere Stapel 3′ wieder seine maximale Höhe von etwa 30 Zuschnitten 4 erreicht hat.

Der Unterschied der Tätigkeit und der Wirkung der oberen Ausschieber 27, 27′ am unteren Ende des oberen Stapels 3 zur unteren Vereinzelungsstation des Stapels 3′ liegt darin, daß die Ausschieber, wie auch in den Fig. 4 bis 6 schematisch dargestellt ist, dicker und grober ausgestaltet sind und gegebenenfalls zwei oder sogar vier Zuschnitte 4 gleichzeitig vom oberen Stapel 3 abtrennen.

In Fig. 5 ist dieser Zustand mit dem Beispiel von zwei Zuschnitten 4 gezeigt. Die Fig. 5 zeigt im oberen Bereich, wie der rechte Ausschieber 27′ gerade voll den rechten oberen Spalt 25′ ausfüllt und zwei Zuschnitte 4 gleichzeitig in den oberen linken Spalt 25 geschoben hat, weil dieser ja durch das Zurückziehen des Schiebers 27 freigegeben ist. Nun hängen die zwei Zuschnitte 4 freitragend herunter und werden nur auf der linken Seite vom Auflagenocken 23 bzw. dem daneben angeordneten Spalt 25 eingeklemmt gehalten. Wenn dann im Übergang zum Zustand der Fig. 6 der linke Ausschieber 27 durch den Spalt 25 in Richtung des Doppelpfeiles 28 nach rechts vorgeschoben wird, wird die letzte Halterung der zwei unteren Zuschnitte 4 gelöst, und sie fallen frei durch den Raum 18 herunter auf den unteren Stapel 3′. Diese Tätigkeit kann sich wiederholen, bis die Fotozelle den Schiebebetrieb der oberen Ausschieber 27, 27′ einstellt, weil die Höhe des unteren Stapels 3′ erreicht ist.

Hat sich nun der obere Stapel 3 bis auf nur noch zwei oder fünf Zuschnitte entleert, dann tastet eine nicht dargestellte weitere Fotozelle diesen Zustand ab und gibt ein Signal an eine Steuerung, welche den Getriebemotor 16 einschaltet, der nun die Schubstangen 10 um die Länge eines Stapelmagazins 36 in Richtung des Pfeiles 2 der Fig. 1 rechts vorschiebt. Dieser neue Stapel fällt dann auf den oberen Stapel 3 der Fig. 4 herunter, so daß der Zuführ- und Auffüllvorgang abgeschlossen ist.

Die weitere Verarbeitung und Transport der vereinzelten untersten Hülse 4 gemäß Fig. 1 erfolgt dann längs der gestrichelt gezeichneten Bahn 5 in eine Auffaltstation, wo gemäß Fig. 1 rechts oben die Hülse im aufgefalteten Zustand schematisch dargestellt ist.

## Patentansprüche

1. Verfahren zum Vereinzeln von ebenen Teilen (4), die in einem Stapel (3, 3') etwa horizontal übereinanderliegen und an gegenüberliegenden Rändern (21,22) durch Auflagenocken (23, 23'; 24, 24') unterstützt werden, wobei wenigstens ein unteres Teil (4) einseitig horizontal so weit über den ersten Auflagenocken (23, 24) der einen Seite verschoben wird, bis es die Unterstützung von diesem Auflagenocken (23, 24) verloren hat und herunterhängt und dann entgegengesetzt auch von dem Auflagenocken (23', 24') der anderen Seite fortgeschoben wird und herunterfällt, dadurch gekennzeichnet, daß zum Vereinzeln insbesondere von Zuschnitten (4) aus Papier, Karton oder dergleichen für die Herstellung von Packungen das wenigstens eine ebene Teil (4) einem darunter nachgeschalteten, zweiten Stapel (3') zugeführt und von diesem in gleichen Verfahrensschritten wie vom oberen ersten Stapel (3) abgetrennt und dadurch vereinzelt wird.

2. Verfahren nach Anspruch 1, dadurch gekennzeichnet, daß die Höhe des unteren Stapels (3') der zu vereinzelnden Teile (4) abgefühlt wird und bei Erreichen einer Maximalhöhe des unteren Stapels (3') das Abtrennen der ebenen Teile (4) von dem darüberliegenden Stapel (3) unterbrochen wird.

3. Verfahren nach Anspruch 1 oder 2, dadurch gekennzeichnet, daß die Stapel (3, 3') ebener Teile (4) auf etwa horizontalen Bahnen (6) zum Abtrennen (bei 3) und/oder Vereinzeln (bei 3') in einer gegen die Vertikale geneigten Position bewegt werden.

4. Vorrichtung zum Vereinzeln von ebenen Teilen (4), die in einem Stapel (3, 3') übereinanderliegen und von am unteren Ende im Abstand der Breite (B) der ebenen Teile (4) paarweise in einer horizontalen Ebene angebrachten Auflagenocken (23, 23', 24, 24') unterstützt sind, mit etwa horizontal bewegbar angetriebenen Ausschiebern (27, 27'; 29, 29'), die in einem horizontalen Spalt (25, 25'; 26, 26') unter einer Gehäusewandung (19, 20) aufnehmbar beweglich sind, und mit einem zwischen den Auflagenocken (23, 23'; 24, 24') befindlichen freien Raum, durch den wenigstens ein ebenes Teil (4) nach einseitig horizontalem Verschieben so weit über den Auflagenocken (23, 24) der einen Seite, bis es die Unterstützung von diesem verloren hat, einseitig herunterhängt und durch den es nach entgegensetztem Verschieben und Fortschieben vom Auflagenocken (23', 24') der anderen Seite herunterfällt, dadurch gekennzeichnet, daß unter dem ersten Paar von Auflagenocken (23, 23') mit den zugehörigen Ausschiebern (27, 27') als erster Stufe im Abstand eines Teilestapels (3, 3') ein zweites Paar von Auflagenocken (24, 24') mit den zugehörigen Ausschiebern (29, 29') in gleichem Aufbau wie die erste Stufe als zweite Stufe derart angeordnet ist, daß in der zweiten Stufe das unterste ebene Teil (4) von dem unteren Stapel (3') vereinzelt wird.

5. Vorrichtung nach Anspruch 4, dadurch gekennzeichnet, daß im Abstand von dem Paar von gegenüberliegenden Auflagenocken (23, 23'; 24, 24') eine Fotozelle (35) vorgesehen ist, die über eine Steuerung elektrisch mit dem Motor (16) einer Stapelzuführeinrichtung (1) mit etwa horizontal bewegbaren Transportmagazinen (36) verbunden ist.

6. Vorrichtung nach Anspruch 4 oder 5, dadurch gekennzeichnet, daß die Stapelzuführeinrichtung (1) ein Paar von um Wellen (7) drehbaren Laschenketten (8, 8') aufweist, die Wellen (7) um vorzugsweise 10° bis 20° gegen die Vertikale in einer ersten Richtung geneigt angeordnet sind, an den Laschenketten (8, 8') über gleichlange Haltearme (9) eine Reihe von Schubstangen (10) angebracht ist, die zu der Vertikalebene senkrecht zur ersten Neigungsrichtung der Wellen (7) zusätzlich um 10° bis 20° angebracht sind.

7. Vorrichtung nach einem der Ansprüche 4 bis 6, dadurch gekennzeichnet, daß unter dem ersten Paar von gegenüberliegenden Auflagenocken (24, 24') im Abstand ein teilzylindermantelförmiger Korb zur Aufnahme des jeweils vereinzelten untersten Teils (4) stationär angebracht ist.

## Claims

1. A method of separating flat members (4) which are superposed substantially horizontally in a stack (3, 3') and which are supported at oppositely disposed edges (21, 22) by contact cams (23, 23'; 24, 24'), wherein at least one lower member (4) is pushed on one side horizontally far enough over the first contact cam (23, 24) on the one side for it to lose the support provided for it by that contact cam (23, 24) and hangs down, and then in the opposite position it is pushed away by the contact cam (23', 24') on the other side and falls down, characterised in that for the particular instance of separating blanks (4) of paper, cardboard or the like for the manufacture of packs the, at least, one flat member (4) is conveyed to a second stack (3') arranged downstream and is separated from it by way of the same procedural steps as those by which it is separated from the upper first stack (3) and is thus detached.

2. A method according to Claim 1, characterised in that the height of the lower stack (3') of the members (4) to be separated is monitored, and when the lower stack (3') reaches a maximum height, separation of the flat members (4) from the stack (3) above is interrupted.

3. A method according to Claim 1 or Claim 2, characterised in that the stacks (3, 3') of flat members (4) are moved on substantially horizontal tracks (6) for the purpose of separation (at 3) and/or detachment (at 3') in a position which is slightly inclined towards the perpendicular.

4. An apparatus for separating flat members (4) which are superposed in a stack (3, 3') and which are supported by contact cams (23, 23', 24, 24') arranged at the bottom end in a horizontal plane in pairs, at a spacing away of width (B) of the flat members (4), with pushing means (27, 27'; 29, 29') which are driven so that they are movable in an approximately horizontal extent and which are movable so that they can be received in a horizontal gap (25, 25'; 26, 26') at the bottom of the housing wall (19, 20), and with a free space disposed between the contact cams (23, 23'; 24, 24'), in which the, at least, one flat member (4) hangs down on one side, after being displaced horizontally on one side over the contact cams (23, 24) on the one side far enough for it to lose the support provided for it by the contact cam (23, 24) and falls down on the other side after being displaced and advanced on the opposite side by the contact cams (23', 24'), characterised in that under the first pair of contact cams (23, 23') with associated pushing means (27, 27') forming a first stage a second pair of contact cams (24, 24') with associated pushing means (29, 29') of the same design as the first stage is arranged at a spacing away of a part stack (3, 3') in such a way that in the second stage the bottom-most flat part (4) is detached from the bottom stack (3').

5. An apparatus according to Claim 4, characterised in that provided at a spacing away from the pair of oppositely disposed contact cams (23, 23'; 24, 24') is a photo cell (35) which is connected electrically by a control means to the motor (6) of a stack conveyance device (1) with transportation magazines (36) which are movable in an approximately horizontal extent.

6. An apparatus according to Claim 4 or Claim 5, characterised in that the stack conveyance device (1) has a pair of sprocket chains (8, 8') which are rotatable about shafts (7)' and the shafts (7) are arranged so that they are inclined preferably 10° to 20° towards the perpendicular in a first direction, a series of push rods (10) is arranged on the sprocket chains (8, 8') by holding arms (9) of equal length, the push rods being arranged in relation to the vertical plane vertically to the first direction of inclination of the shafts (7), plus 10° to 20°.

7. An apparatus according to one of Claims 4 to 6, characterised in that arranged stationarily below the first pair of oppositely disposed contact cams (24, 24'), at a spacing away, is a partially cylindrical casing-like basket for receiving the respective detached bottom-most member (4).

## Revendications

1. Procédé pour individualiser des pièces planes (4), disposées en une pile (3, 3'), à peu près horizontalement les unes au-dessus des autres, et soutenues, sur des bords opposés (21, 22), par des ergots d'appui (23, 23' ; 24, 24'), au moins une pièce inférieure (4) étant, sur un côté, déplacée horizontalement, au-delà du premier ergot d'appui (23, 24) de ce côté, jusqu'à ce qu'elle perde l'appui de cet ergot d'appui (23, 24) et reste suspendue vers le bas, pour ensuite être déplacée dans le sens inverse, à partir de l'ergot d'appui (23', 24') de l'autre côté, pour tomber vers le bas, caractérisé en ce que, pour individualiser en particulier des découpes (4) en papier, carton ou analogues, servant à la fabrication d'emballages, au moins la pièce plane (4) est envoyée à une deuxième pile (3'), disposée en-dessous, et, de là, et au cours des mêmes opérations qu'à partir de la première pile supérieure (3), est séparée et de ce fait individualisée.

2. Procédé salon la revendication 1, caractérisé en ce qu'on détecte la hauteur de la pile inférieure (3') des pièces à individualiser (4) et, quand la pile inférieure (3') atteint une hauteur maximale, on interrompt l'opération consistant à séparer les pièces planes (4) de la pile (3) située au-dessus.

3. Procédé selon la revendication 1 ou 2, caractérisé en ce que les piles (3, 3') constituées de pièces planes (4) se déplacent sur des voies approximativement horizontales (6), pour permettre la séparation (en 3) et/ou l'individualisation (en 3'), dans une position inclinée par rapport à la verticale.

4. Dispositif pour individualiser des pièces planes (4), disposées les unes au-dessus des autres dans une pile (3, 3') et qui sont soutenues par des ergots d'appui (23, 23', 24, 24'), rapportées, par deux et dans un plan horizontal, à leur extrémité inférieure, à une distance des pièces planes (4) correspondant à la largeur (B) ; comportant des éjecteurs (27, 27', 29, 29'), entraînés en mouvement horizontal, qui peuvent se déplacer, d'une manière amovible, dans une fente horizontal (25, 25' ; 26, 26') disposée en-dessous d'une paroi de carter (19, 20) ; et comportant un espace libre, situé entre les ergots d'appui (23, 23' ; 24, 24') par lequel au moins une pièce plane (4), après un déplacement horizontal sur un côté, dépasse les ergots d'appui (23, 24) de ce côté jusqu'à perdre l'appui de ces ergots, soit suspendu vers le bas sur un côté et tombe vers le bas, après un déplacement opposé, puis un déplacement plus poussé des ergots d'appui (23', 24') de l'autre côté, caractérisé en ce que, en-dessous de la première paire d'ergots d'appui (23, 23'), avec les éjecteurs correspondants (27, 27'), et dans le cadre d'une première étape, on dispose à une certaine distance d'une pile de pièces (3, 3'), dans le cadre d'une deuxième étape, une deuxième paire d'ergots d'appui (24, 24' comportant les éjecteurs correspondants (29, 29') et avec la même structure que dans la première étape, de façon que, dans la deuxième étape, la pièce plane (4) située le plus bas soit séparée de la pile inférieure (3').

5. Dispositif selon la revendication 4, caractérisé en ce qu'on prévoit, à une certaine distance de la paire d'ergots d'appui opposés (23, 23' ; 24, 24') une cellule photo-électrique (35), qui par l'intermédiaire d'un système de commande est électriquement connectée au moteur (16) d'un dispositif d'amenée de pile (1) comportant des magasins de transport (6) pouvant se déplacer dans le sens horizontal.

6. Dispositif selon la revendication 4 ou 5, caractérisé en ce que le dispositif d'amenée de pile (1) comporte une paire de chaînes articulées (8, 8') pouvant tourner autour d'arbres (7), les arbres (7) étant de préférence disposés inclinés, dans une première direction, de 10 à 20° par rapport à la verticale, une rangée de bielles (10), rapportées en faisant on outre par rapport au plan vertical un angle supplémentaire de 10 à 20°, perpendiculairement à la première direction d'inclinaison des arbres (7), étant disposés contre les chaînes articulées (8, 8'), par l'intermédiaire de bras de support (8) de même longueur.

7. Dispositif selon l'une des revendications 4 à 6, caractérisé en ce que, en-dessous de la première paire d'ergots d'appui opposés (24, 24'), et à une certaine distance de ces derniers, on place un panier, ayant partiellement une forme cylindrique, destiné à recevoir la pièce individualisée (4) ayant la position la plus basse.
